# EUROPÄISCHE PATENTSCHRIFT

(11) **EP 2 783 599 B1**
(45) Veröffentlichungstag und Bekanntmachung des Hinweises auf die Patenterteilung: **12.02.2020**
(21) Anmeldenummer: 14161615.1
(22) Anmeldetag: 25.03.2014
(51) Int. Cl.: A47B 96/02, A47B 96/06

(54) **Träger sowie Regalsystem mit Verspannungselement**
Bracket and shelf system with a tensioning element
Support et système d'étagère doté d'un élément de serrage

(30) Priorität: 25.03.2013 DE 102013103034
(43) Veröffentlichungstag der Anmeldung: 01.10.2014
(73) Patentinhaber: DIY Element System GmbH, 89616 Rottenacker (DE)
(72) Erfinder: Stocker, Josef, 89584 Ehingen-Herbertshofen (DE)
(74) Vertreter: Manitz Finsterwald Patent- und Rechtsanwaltspartnerschaft mbB

(56) Entgegenhaltungen:
- GB-A- 821 491
- US-A- 3 294 351
- US-A- 3 565 381
- US-A- 5 148 928
- US-A1- 2011 192 948

## Beschreibung

Die vorliegende Erfindung betrifft einen Träger für ein Regalsystem, der dafür ausgebildet ist, zusammen mit einem weiteren von diesem beabstandeten Träger ein Regal lösbar zu halten, mit einem an einem seiner beiden Enden ausgebildeten Befestigungsbereich zum lösbaren Befestigen des Trägers an einer dafür vorgesehenen Wandhaltung des Regalsystems, mit zumindest einem sich im Wesentlichen in Trägerquerrichtung erstreckenden Auflagebereich, in welchem das Regal lose auflegbar ist, und mit einem sich im Wesentlichen in Trägerhochrichtung erstreckenden Anschlagsbereich, an welchem ein Kopplungsmittel des Regals bei Verschiebung in einer der beiden Trägerquerrichtungen anzuschlagen vermag. Des Weiteren betrifft die vorliegende Erfindung ein Regalsystem zum Anbringen an einer Wand mit einer Wandhalterung, mit zwei voneinander beabstandeten und lösbar mit der Wandhalterung verbundenen Trägern, die jeweils zumindest einen sich im Wesentlichen in Trägerquerrichtung erstreckenden Auflagebereich und zumindest einen sich im Wesentlichen in Trägerhochrichtung erstreckenden Anschlagsbereich aufweisen, und mit einem lösbar von den beiden Trägern gehaltenen Regal, das zum Koppeln mit den beiden Trägern jeweils zumindest ein Kopplungsmittel aufweist, wobei das Regal in dem Auflagebereich des jeweiligen Trägers lose aufliegt und bei einer Verschiebung in Trägerquerrichtung mit zumindest einem seiner Kopplungsmittel an den Anschlagsbereich des diesem zugeordneten Trägers anzuschlagen vermag.

Aus der DE 602 21 445 T2 ist ein System bekannt zum lösbaren Aufhängen von Regalen, Schubfächern, oder dergleichen an einer Wand oder stehend auf dem Boden, das wenigstens zwei im Wesentlichen vertikal positionierte Stützelemente umfasst, die Schlitze oder Nuten aufweisen. Ferner weist das System plattenförmige Träger auf, die dafür ausgelegt sind, die Regale, Schubfächer oder dergleichen zu halten. Zum Aufhängen der Träger an den Stützelementen weisen diese jeweils wenigstens einen hackenförmigen Bereich auf, der von einem Ende eines jeden Trägers hervorsteht und in ausgewählte Schlitze oder Nuten eingesetzt werden kann, wobei wenigstens eine im Wesentlichen L-förmige Nut, die in jedem Träger zwischen den Enden von diesem ausgebildet ist und einen sich im Wesentlichen in die Längsrichtung des Trägers erstreckenden ersten Schenkel und einen zweiten Schenkel aufweist, der sich von dem ersten Schenkel erstreckt und in der befestigten Position des Trägers zu dessen oberen Bereich führt.

Ferner ist aus der DE 100 85 166 T1 ein Regalsystem zum lösbaren Anbringen von Regalfächern, Brettern oder ähnlichem an einer Wand, oder frei stehend bekannt, dass zumindest ein Halteelement, das im Wesentlichen senkrecht angeordnet ist und Schlitze oder Nuten aufweist, zumindest einen plattenförmigen Regalträger, der ausgebildet ist, das Regalfach, Brett oder ähnliches zu halten, und der mittels eines hakenförmigen Abschnittes ausgebildet ist, in einen ausgewählten Schlitz eingesetzt zu werden und mit einem Bereich des Halteelements angrenzend an den Schlitz zur Halterung des Regalträgers im Halteelement in Eingriff zu gelangen, und ein Arretierelement zum lösbaren Arretieren des Regalsträgers am Halteelement aufweist.

Der wesentliche Nachteil der bekannten Systeme besteht darin, dass jeder der beiden das Regal haltenden Träger in zwei in Querrichtung des jeweiligen Trägers voneinander beabstandete Schlitze der Wandhalterung eingreifen muss, um eine Schwenkbewegung gegenüber der Wandhalterung zu vermeiden. Nur dann bilden die beiden Träger zusammen mit dem von diesem gehaltenen Regal eine stabile Einheit aus, die in Querrichtung nur einen geringen Bewegungsspielraum gegenüber der Wandhalterung erlaubt. Zu diesem Zweck sind die Träger zweiwandig ausgebildet. Durch den erhöhten Materialeinsatz und die aufwändige Fertigung sind diese Trägertypen in ihrer Herstellung teuer. Des Weiteren weisen diese den Nachteil auf, dass das Regal nur lose auf ihnen aufliegt, so dass sich dieses gegenüber den Trägern in Querrichtung bewegen kann, wodurch störende Geräusche verursacht werden. Auch kann sich das Regal sehr leicht von den Trägern lösen, wodurch aus Unachtsamkeit auf dem Träger abgestellte Gegenstände aus dem Regal fallen können.

Die GB 821 491 A offenbart einen Träger gemäß dem Oberbegriff des Anspruchs 1. US 5 148 928, US 3 565 381, US 3 565 381 und US 3 294 351 offenbaren weitere Träger für Regalsysteme.

Eine Aufgabe der vorliegenden Erfindung ist es, einen Träger sowie ein Regalsystem mit einem Träger zu schaffen, mittels dem auf einfache Art und Weise eine bewegungsarme und sichere Befestigung des Regals an dem Träger sichergestellt werden kann.

Die Aufgabe wird gelöst durch einen Träger mit den Merkmalen des Anspruchs 1 sowie durch ein Regalsystem gemäß Anspruch 11.

Der erfindungsgemäße Träger für ein Regalsystem ist dafür ausgebildet, zusammen mit einem weiteren von diesem beabstandeten Träger ein Regal lösbar zu halten. Der Träger weist einen Befestigungsbereich zum lösbaren Befestigen des Trägers an einer dafür vorgesehenen Wandhalterung des Regalsystems auf. Der Befestigungsbereich ist an einem der beiden Enden des Trägers ausgebildet. Ferner umfasst der Träger zumindest einen Auflagebereich, in welchem das Regal lose auflegbar ist. Dieser erstreckt sich vorzugsweise im Wesentlichen in Trägerquerrichtung. Ferner weist der Träger einen, vorzugsweise sich im Wesentlichen in Trägerhochrichtung erstreckenden, Anschlagsbereich auf. Dieser ist derart am Träger angeordnet, dass ein Kopplungsmittel des Trägers bei Verschiebung in einer der beiden Trägerquerrichtungen an diesem anzuschlagen vermag. Der Anschlagsbereich ist somit vorzugsweise gegenüber dem Auflagebereich derart angeordnet, dass das dafür vorgesehene lose aufliegende Regal in einer der beiden Trägerquerrichtungen daran gehindert wird, aus dem Auflagebereich zu rutschen, wodurch es sich vom Träger lösen könnte. Der Träger weist ein Verspannungselement auf. Dieses ist in Trägerquerrichtung derart von dem Anschlagsbereich beabstandet, dass das Kopplungsmittel in Trägerquerrichtung zwischen dem Anschlagsbereich und dem Verspannungselement positionierbar und vom Verspannungselement gegen den Anschlagsbereich drückbar ist. Hierdurch wird das dafür vorgesehene Kopplungsmittel des Regals zwischen dem Verspannungselement und dem Anschlagsbereich verspannt, so dass der Träger mit dem dafür vorgesehenen Regal eine fest miteinander verspannte Einheit ausbildet. Hierdurch werden zum einen Relativbewegungen des Regals gegenüber dem Träger, insbesondere in Trägerquerrichtung, vermieden. Zum anderen können Gegenstände sicher auf dem Regal positioniert werden, da das Regal bei einem unbeabsichtigten Stoß, bei dem auf dem Regal positionierten Gegenstände auf den Boden fallen könnten, gegenüber dem Träger nicht in Bewegung versetzt wird.

Das Verspannungselement ist erfindungsgemäß in Trägerlängsrichtung, insbesondere in Richtung des Befestigungsbereiches, von dem Anschlagsbereich beabstandet. Somit drückt das Verspannungselement das Kopplungsmittel des Trägers nicht mittig auf den Anschlagsbereich, sondern erzeugt vielmehr ein auf das Kopplungsmittel wirkendes Drehmoment, wobei der Anschlagsbereich als Drehpunkt wirkt. Dieses somit erzeugte Drehmoment kann dafür genutzt werden, das Regal mit den beiden Trägern sehr fest zu verspannen, so dass die in der Wandhalterung befestigten Träger zusammen mit dem Regal eine fest miteinander verspannte Einheit ausbilden, die im Wesentlichen keine Schwenkbewegungen des Trägers um seinen Befestigungsbereich zulässt. Hierfür drückt das Verspannungselement sowohl das diesem zugeordnete Kopplungsmittel gegen den diesem zugeordneten Anschlagsbereich als auch das dem zweiten Träger zugeordnete Kopplungsmittel gegen einen zweiten Anschlagsbereich des zweiten Trägers. Der erste Anschlagsbereich des ersten Trägers und der zweite Anschlagsbereich des zweiten Trägers sind voneinander in Trägerquerrichtung abgewandt.

Um ein unbeabsichtigtes Anheben des Regals vom Träger vermeiden zu können, ist es vorteilhaft, wenn das Verspannungselement derart in Trägerhochrichtung von dem Auflagebereich beabstandet ist, dass es das Kopplungsmittel gegen den Auflagebereich zu drücken vermag. Somit muss beim Entkoppeln des Kopplungsmittels vom Träger eine gewisse Mindestkraft aufgebracht werden, wodurch die Gefahr eines unbeabsichtigten Anhebens des Regals reduziert wird.

Vorteilhaft ist es, wenn der Abstand zwischen dem Verspannungselement und dem Anschlagsbereich in Trägerquerrichtung kleiner oder gleich der Breite des dafür vorgesehenen Kopplungsmittels ist. Hierdurch kann sichergestellt werden, dass das Kopplungsmittel zuverlässig zwischen dem Verspannungselement und dem, insbesondere diesem gegenüberliegend angeordneten, Anschlagsbereich verspannt wird oder dass, insbesondere bei einem Versatz dieser beiden zueinander in Trägerlängsrichtung, zumindest ein Drehmoment um den Anschlagsbereich erzeugbar ist, mittels dem das dem zweiten Träger zugeordnete Kopplungsmittel gegen einen Anschlagsbereich des zweiten Trägers gedrückt wird.

Erfindungsgemäß ist das Verspannungselement an einer Längsseite des Trägers als Erhebung ausgebildet. Ferner ist die Erhebung insbesondere im Querschnitt im Wesentlichen halbkugelförmig ausgebildet und/oder erstreckt sich von der Längsseite ausgehend in Trägerquerrichtung, vorzugsweise in Richtung des dafür vorgesehenen Regals. Hierdurch kann eine Verspannung des Regals gegenüber dem Träger bewirkt werden. Ferner kann das Verspannungselement hierdurch sehr einfach und kostengünstig an dem Träger ausgebildet werden.

Auch ist es vorteilhaft, wenn die Erhebung halbkugelförmig ausgebildet und/oder von dem diesem zugeordneten Auflagebereich in Trägerhochrichtung beabstandet ist. Ferner bewirkt die halbkugelförmige Ausgestaltung der Erhebung, ein Einrasten des Kopplungsmittels, so dass dieses gegen den Anlagebereich und/oder den Auflagebereich gedrückt wird. Die halbkugelförmige Ausgestaltung der Erhebung begünstigt ein sehr einfaches Ein- und Ausklipsen des Kopplungsmittels.

Alternativ ist es vorteilhaft, wenn die Erhebung im Wesentlichen halbellipsoidförmig ausgebildet ist. Auch ist es denkbar, dass die Erhebung einen halbzylindrischen Mittelbereich und zwei viertelkugelförmige Endbereiche aufweist. Die Erhebungen sind vorzugsweise in Trägerhochrichtung ausgerichtet. Zusätzlich kann die Erhebung gegenüber der Längsseite des Trägers eine Neigung aufweisen. Die Neigung ist derart ausgebildet, dass sich der Abstand der Kontaktfläche der Erhebung, die mit dem Kopplungsmittel des Regals korrespondiert, von der Längsseite des Trägers in Einführrichtung verkleinert. Hierdurch wird ein Einrasten des Kopplungsmittels bewirkt, so dass dieses gegen den Anlagebereich und/oder den Auflagebereich gedrückt wird.

Besonders kostengünstig kann die Erhebung hergestellt werden, wenn der Träger erfindungsgemäß an einer seiner Längsseiten eine Einprägung aufweist, mittels derer die Erhebung an der anderen Längsseite ausgebildet ist.

Um Material einzusparen, ist es vorteilhaft, wenn der Träger einwandig ausgebildet ist. Zusätzlich oder alternativ ist es vorteilhaft, wenn der Träger aus einem Blech hergestellt ist, da hierdurch die Herstellungskosten reduziert werden können.

Die Herstellungskosten können ferner reduziert werden, wenn der Auflagebereich und der Anschlagsbereich zusammen als, insbesondere hackenförmige, Einheit ausgebildet und/oder derart einteilig aus dem Träger, insbesondere mittels Stanzen und/oder Umformen, ausgebildet sind, dass vorzugsweise eine dem Anschlagsbereich gegenüberliegende Aussparung ausgebildet ist.

Um eine starke Verspannung des Kopplungsmittels zwischen dem Verspannungselement und dem Anschlagsbereich sicherstellen zu können, ist es vorteilhaft, wenn das Verspannungselement steif ausgebildet ist und/oder der Anschlagsbereich, insbesondere mittels des Auflagebereiches, federnd und/oder flexibel an der Längsseite des Trägers angeordnet ist. Beim Einklipsen des Kopplungsmittels wird dieses somit zunächst durch das steif ausgebildete Verspannungselement in Richtung des Anschlagsbereichs gedrängt. Hierbei wird der Anschlagsbereich flexibel weggedrückt, bis das Kopplungsmittel über das Verspannungselement rutscht und sich zwischen den Anschlagsbereich, den Auflagebereich und das Verspannungselement legt, wo es lösbar gehalten wird. Vorzugsweise bewegt sich der Anschlagsbereich bei eingeklipsten Kopplungselement wieder in seine Ausgangsstellung zurück. Alternativ kann der Anschlagsbereich das Kopplungsmittel aber auch federbeaufschlagt gegen das Verspannungselement und/oder den Auflagebereich drücken. Hierdurch wäre das Kopplungsmittel sehr sicher an dem Träger befestigt, wodurch ein unbeabsichtigtes Lösen des Regals vom Träger vermieden werden könnte.

Auch ist es vorteilhaft, wenn der Träger einen, insbesondere im Bereich seines freien Endes angeordneten, zweiten Auflagebereich und/oder einen zweiten Anschlagsbereich aufweist. Diese sind vorzugsweise von dem ersten Auflagebereich und/oder dem ersten Anschlagsbereich in Trägerlängsrichtung beabstandet am Träger angeordnet. Hierdurch kann das Regal vorteilhafterweise sehr sicher mit dem Träger gekoppelt werden.

Eine besonders feste Verspannung des Regals mit dem Träger, kann sichergestellt werden, wenn der Träger ein dem zweiten Auflagebereich und/oder dem zweiten Anschlagsbereich zugeordnetes zweites Verspannungselement aufweist. Dieses ist vorzugsweise gemäß der vorangegangenen Beschreibung ausgebildet, wobei die genannten Merkmale einzeln oder in beliebiger Kombination vorhanden sein können.

Vorteilhafterweise weist der Träger in seinem Befestigungsbereich ein, insbesondere hackenförmig ausgebildetes und/oder sich in Trägerlängsrichtung erstreckendes, Befestigungsmittel auf. Dieses ist derart mit einem, insbesondere als Schlitz ausgebildeten Eingriffsbereich der Wandhalterung koppelbar, dass der Träger von der Wandhalterung im Wesentlichen rechtwinklig abzustehen und/oder gegenüber der Wandhalterung in Trägerquerrichtung im Wesentlichen um den Eingriffsbereich zu schwenken vermag, wenn das Regal vom Träger losgelöst ist. Somit kann der Träger sehr schnell und einfach an der Wandhalterung angebracht werden. Des Weiteren kann Material eingespart werden, da lediglich ein einziges Befestigungsmittel ausgebildet sein muss. Die im montierten Zustand unerwünschte Schwenkbarkeit des Trägers gegenüber dem Eingriffsbereich kann mittels des Verspannungselementes kompensiert wird, das die beiden Träger und das Regal miteinander zu einer fest verspannten Einheit ausbilden.

Um ein unbeabsichtigtes Anheben des Trägers in Trägerhochrichtung und ein damit verbundenes Entkoppeln des Befestigungsmittels vom Eingriffsbereich vermeiden zu können, ist es vorteilhaft, wenn der Träger ein, insbesondere als Fortsatz ausgebildetes und/oder sich in Trägerlängsrichtung erstreckendes, Sicherungselement aufweist, das in einen zweiten Eingriffsbereich der Wandhalterung einzugreifen vermag.

Erfindungsgemäß weist das Regalsystem zum Anbringen an einer Wand eine Wandhalterung und zwei voneinander beabstandete und lösbar mit der Wandhalterung verbundene Träger auf. Die Träger weisen jeweils zumindest einen Auflagebereich und zumindest einen Anschlagsbereich auf. Der Auflagebereich erstreckt sich im Wesentlichen in Trägerquerrichtung. Der Anschlagsbereich erstreckt sich im Wesentlichen in Trägerhochrichtung. Ferner umfasst das Regalsystem ein lösbar von den beiden Trägern gehaltenes Regal. Dieses weist zum Koppeln mit den beiden Trägern jeweils zumindest ein Kopplungsmittel auf. Das Regal liegt in dem Auflagebereich des jeweiligen Trägers lose auf und vermag mit zumindest einem seiner Kopplungsmittel bei relativer Verschiebung in Trägerquerrichtung gegenüber den Trägern an den Anschlagsbereich des diesem Kopplungsmittel zugeordneten Trägers anzuschlagen. Zumindest einer der Träger ist gemäß der vorangegangenen Beschreibung ausgebildet, wobei die genannten Merkmale einzeln oder in beliebiger Kombination vorhanden sein können. Die beiden Träger und das Regal sind somit als eine miteinander verspannte steife Regaleinheit ausgebildet. Das Verspannungselement sorgt dafür, dass das diesem zugeordnete Kopplungsmittel des Regals an den diesem zugeordneten Anschlagsbereich gedrückt wird, so dass das Regal sicher mit dem Träger verbunden ist und sich nicht unbeabsichtigt von diesem zu lösen vermag.

Vorteilhaft ist es, wenn jeder der beiden Träger zumindest ein Verspannungselement aufweist. Somit kann sich vorteilhafterweise das Regal von keinem der beiden Träger unbeabsichtigt lösen. Des Weiteren ist es vorteilhaft, wenn diese beiden Verspannungselemente zueinander in Trägerlängsrichtung im Wesentlichen im gleichen Bereich des jeweiligen Trägers angeordnet sind. Diesbezüglich ist es insbesondere vorteilhaft, wenn die beiden Träger zueinander, insbesondere zur Trägerlängsachse, spiegelverkehrt ausgebildet sind. Hierdurch kann vorteilhafterweise sichergestellt werden, dass die beiden Träger und das Regal eine miteinander verspannte, steife Regaleinheit ausbilden. Diesbezüglich ist es insbesondere vorteilhaft, wenn die beiden Verspannungselemente jeweils in Trägerlängsrichtung, insbesondere in Richtung des Befestigungsbereiches, von dem Anschlagsbereich beabstandet sind. Vorteilhafterweise sind die beiden Verspannungselemente somit derart zueinander angeordnet, dass sie um ihren jeweils zugeordneten Anschlagsbereich, der somit vorzugsweise als Drehpunkt wirkt, zueinander entgegengesetzt auf das Regal wirkende Drehmomente erzeugen, mittels denen das Regal zwischen den beiden Trägern lösbar und fest verspannt ist.

Vorteilhaft ist es, wenn zumindest einer der beiden Träger ein Verspannungselement aufweist, das gegenüber dem diesem zugeordneten Anschlagsbereich derart, insbesondere in Trägerlängsrichtung beabstandet, am Träger angeordnet ist, dass zum einen das mit diesem korrespondierende Kopplungsmittel gegen diesen Anschlagsbereich und zum anderen das mit dem anderen Träger korrespondierende Kopplungsmittel gegen einen zweiten, vom ersten Anschlagsbereich des zweiten Trägers in Trägerlängsrichtung beabstandeten, zweiten Anschlagsbereich gedrückt ist. Hierdurch wird das Regal derart fest zwischen den beiden Trägern verspannt, dass sich diese nicht mehr um den ihren jeweils zugeordneten Eingriffsbereich der Wandhalterung zu schwenken vermögen. Die beiden Träger bilden somit zusammen mit dem Regal eine miteinander versteifte Einheit aus.

Vorteilhaft ist es, wenn die, insbesondere zylindrischen, balken- und/oder rippenförmigen, Kopplungsmittel des Regals an zwei zueinander gegenüberliegenden Randbereichen des Regals ausgebildet sind. Alternativ oder zusätzlich ist es vorteilhaft, wenn sich diese beiden Kopplungsmittel, insbesondere parallel, zur Trägerlängsrichtung erstrecken.

Des Weiteren ist es vorteilhaft, wenn die Kopplungsmittel in dem jeweils zugeordneten Auflagebereich des jeweiligen Trägers lose aufliegen und/oder an einer ihrer beiden Längsseiten, insbesondere der dem zugeordneten Träger abgewandten Längsseite, an dem zugeordneten Anschlagsbereich anliegen. Hierdurch wird eine sichere und feste Verspannung des Regals zwischen den beiden Trägern gewährleistet.

Eine sehr gute Verspannung des Regals zwischen den beiden Trägern kann sichergestellt werden, wenn das Regal als Drahtgitterboden ausgebildet ist. Zusätzlich oder alternativ ist es vorteilhaft, wenn das Regal als Holz-, Kunststoff- und/oder Metallboden ausgebildet ist und/oder einen Aufnahmerahmen mit einem derartigen darin einlegbaren Boden umfasst.

Vorteilhaft ist es, wenn das Regal zumindest einen Anschlag aufweist, der derart im Bereich eines der beiden Kopplungsmittel angeordnet ist, dass er bei einer Verschiebung des Regals in Trägerlängsrichtung, vorzugsweise bereits bei einer sehr kleinen Verschiebung, an das Verspannungselement, insbesondere an eine seiner beiden Flanken, stößt. Hierdurch kann vermieden werden, dass das Regal in Trägerlängsrichtung von den Auflagebereichen rutscht. Ebenso ist es denkbar, dass beide im Bereich beider Kopplungsmittel ein derartiger Anschlag angeordnet ist, die jedoch derart angeordnet sind, dass sie jeweils in entgegengesetzte Richtungen eine Relativbewegung des Regals gegenüber den Trägern vermeiden. Auch können einem Verspannungselement zwei derartige Anschläge zugeordnet sein, die jeweils an unterschiedlichen Flanken des Verspannungselementes anliegen. Somit kann eine Relativverschiebung des Regals gegenüber dem Träger in beiden Trägerlängsrichtungen vermieden werden.

Weitere Vorteile der Erfindung sind in dem nachfolgenden Ausführungsbeispiel beschrieben. Es zeigt:
- **Figur 1**: einen Träger eines Regalsystems in der Seitenansicht,
- **Figur 2**: den Träger in der Draufsicht,
- **Figur 3**: ein Regalsystem mit einem zwischen zwei Trägern verspannten Regal in der Draufsicht,
- **Figur 4**: eine Schnittansicht des Regalsystems im Kopplungsbereich des Regals mit einem der beiden Träger und
- **Figur 5**: eine Schnittansicht eines alternativen Ausführungsbeispiels des Regalsystems im Kopplungsbereich des Regals mit einem der beiden Träger.

Die Figuren 1 und 2 zeigen einen Träger 2 des in Figur 3 dargestellten Regalssystems 1. Der Träger 2 weist an einem seiner beiden Enden einen Befestigungsbereich 4 auf, um den Träger 2 an einer in Figur 3 dargestellten Wandhalterung 5 lösbar zu befestigen. Der Befestigungsbereich 4 des Trägers 2 ist derart ausgebildet, dass der Träger 2 gegenüber der Wandhalterung 5 in Trägerquerrichtung um den Eingriffsbereich der Wandhalterung 5 zu schwenken vermag, wenn das zur Verbindung mit dem Träger 2 vorgesehene Regal 6 nicht mit dem Träger 2 verbunden ist. Der Träger 2 weist in seinem Befestigungsbereich 4 ein Befestigungsmittel 7 auf. Dieses ist im vorliegenden Ausführungsbeispiel hakenförmig ausgebildet, so dass es in einen Eingriffsbereich 8 der Wandhalterung 5 einsetzbar ist (vgl. Figur 3). Das Befestigungsmittel erstreckt sich in Trägerlängsrichtung.

Des Weiteren ist im Befestigungsbereich 4 ein Sicherungselement 9 ausgebildet. Dieses steht in Trägerlängsrichtung über das Ende des Trägers 2 hervor, so dass es einen Fortsatz ausbildet. Das Sicherungselement 9 greift somit in einen zweiten Eingriffsbereich 8 der Wandhalterung 5 ein, der in Trägerhochrichtung vom ersten Eingriffsbereich, in den das hakenförmige Befestigungsmittel formschlüssig eingreift, beabstandet ist. Hierdurch kann verhindert werden, dass der Träger unbeabsichtigt angehoben wird, wodurch sich das Befestigungsmittel 7 vom Eingriffsbereich 8 lösen würde.

Der Träger 2 weist gemäß Figur 2 einen ersten Auflagebereich 10 und einen zweiten Auflagebereich 11 auf. Diese sind in Trägerlängsrichtung voneinander beabstandet und derart ausgebildet, dass sie das dafür vorgesehene Regal 6 lösbar zu halten vermögen. Das dafür vorgesehene Regal 6 liegt lose auf den beiden Auflagebereichen 10, 11 des Trägers 2 auf (vgl. Figur 3). Die Auflagebereiche 10, 11 erstrecken sich im Wesentlichen in Trägerquerrichtung.

Ferner umfasst der Träger 2 einen ersten und zweiten Anschlagsbereich 12, 13. Die Anschlagsbereiche 12, 13 sind derart ausgebildet und derart zu dem jeweils zugeordneten Auflagebereich 10, 11 angeordnet, dass das dafür vorgesehene Regal 6 bei einer relativen Verschiebung gegenüber dem Träger 2 in Trägerlängsrichtung an zumindest einen der beiden Anschlagsbereiche 12, 13 anzuschlagen vermag. Bei Verschiebung in entgegengesetzter Richtung, schlägt das dafür vorgesehene und in den Auflagebereichen 12, 13 lose aufliegende Regal 6 an einer Trägerlängsseite 14 an. Die Auflagebereiche 12, 13 sind jeweils in Trägerquerrichtung zwischen der Trägerlängsseite 14 und dem jeweiligen Anschlagsbereich 12, 13 angeordnet. Die beiden Anschlagsbereiche 12, 13 sind somit gegenüber dem jeweiligen Auflagebereich 10, 11 derart angeordnet, dass das dafür vorgesehene lose aufliegende Regal 6 in einer der beiden Trägerquerrichtungen daran gehindert wird, aus dem Auflagebereich zu rutschen.

Im vorliegenden Ausführungsbeispiel ist jeder der Auflagebereiche 10, 11 mit seinem jeweiligen Anschlagsbereich 12, 13 als eine Einheit ausgebildet. Die Einheit weist eine im Wesentlichen hackenförmige und/oder nach obenhin offene Form auf.

Der Träger 2 ist gemäß Figur 1 und 2 einwandig ausgebildet. Die jeweils einen Auflagebereiche 10, 11 und einen Anschlagsbereiche 12, 13 aufweisenden Einheiten sind aus dem einwandigen Träger 2, der ferner vorzugsweise aus Blech ausgebildet ist, an dessen Trägerlängsseite 14 ausgestanzt und in die hackenförmige Form umgeformt. Hierdurch ist an der Trägerlängsseite 14 jeweils eine Aussparung 15, 16 ausgebildet. Die Aussparung 15, 16 ist dem jeweils zugeordneten Anschlagsbereich 12, 13 in Trägerquerrichtung gegenüberliegend angeordnet.

Die Anschlagsbereiche 12, 13 können gegenüber der Trägerlängsseite 14 federnd und/oder flexibel ausgebildet sein. So können die Einheiten, insbesondere im Verbindungsbereich mit der Trägerlängsseite 14, jeweils einen Federbereich 17, 18 aufweisen, so dass der Anschlagsbereich 12, 13 und/oder der Auflagebereich 10, 11 beim Einklipsen des dafür vorgesehenen Regals 6 zumindest geringfügig ausfedern kann. Alternativ kann aber auch nur einer der beiden Einheiten federnd ausgebildet sein.

Um den Träger 2 mit dem Regal 6 steif verspannen zu können, weist dieser gemäß Figur 1 und 2 ein Verspannungselement 19 auf, das an der Trägerlängsseite 14 ausgebildet ist. Das Verspannungselement 19 ist in Trägerquerrichtung und in Trägerlängsrichtung von dem diesem zugeordneten ersten Anschlagsbereich 12 beabstandet. Das Verspannungselement 19 ist somit in Trägerlängsrichtung zwischen dem Befestigungsbereich 4 und dem ersten Anschlagsbereich 12 angeordnet.

In einem hier nicht dargestellten Ausführungsbeispiel kann das Verspannungselement 19 überdies hinaus in Trägerhochrichtung von dem diesen zugeordneten ersten Auflagebereich 10 beabstandet sein, so dass das Regal 6 zwischen dem Verspannungselement 19 und dem ersten Auflagebereich 10 verklipsbar ist.

Im vorliegenden Ausführungsbeispiel ist das Verspannungselement 19 als Erhebung ausgebildet, die sich in Trägerquerrichtung von der Trägerlängsseite 14 ausgehend in Richtung des Anschlagsbereiches 12 erstreckt. Die Erhebung weist eine im Wesentlichen halbellipsoide Kontur auf, so dass das dafür vorgesehene Regal 6 leicht ein- und ausklipsbar ist. Das Verspannungselement 19 erstreckt sich in Trägerhochrichtung über die gesamte Höhe des Anschlagsbereiches 12.

Figur 3 zeigt eine Draufsicht auf das Regalsystem 1, das an einer dafür vorgesehenen Wand 21 montiert ist. Hierfür ist die Wandhalterung 5 des Regalsystems 1 mit der Wand 21, insbesondere mittels Schrauben, verbunden. Alternativ kann das Regalsystem natürlich auch als Standregal ausgebildet sein. Die Wandhalterung 5 umfasst eine erste und zweite Montageschiene 22, 23 die hier nicht näher definierte Eingriffsbereiche 8a, 8b aufweisen.

Die beiden Träger 2, 3 sind jeweils lösbar mittels ihrer Befestigungsmittel 7a, 7b in den jeweiligen Eingriffsbereichen 8a, 8b lösbar befestigt. Dadurch, dass die Träger 2, 3 mit ihren Befestigungsmitteln 7a, 7b einwandig ausgebildet sind, sind diese gegenüber den Montageschienen 22, 23 in Trägerquerrichtung nicht fixiert. Stattdessen können diese bei demontiertem Regal 6 um den Eingriffsbereich 8a, 8b schwenken. Eine Arretierung der Träger 2, 3 gegenüber der Wandhalterung 5 erfolgt erst durch eine Verspannung des Regals 6 mit dem ersten und/oder zweiten Träger 2, 3.

Das Regal 6 ist im vorliegenden Ausführungsbeispiel als Drahtgitterboden ausgebildet. Alternativ ist es aber ebenso möglich, dass das Regal 6 ein Holz-, Kunststoff- und/oder Metallboden ist. Das Regal 6 weist ein erstes und zweites Kopplungsmittel 24, 25 auf. Diese sind in zwei zueinander gegenüberliegenden angeordneten Randbereichen des Regals 6 ausgebildet. Die beiden Kopplungsmittel 24, 25 weisen einen zylindrischen Querschnitt auf und erstrecken sich im Wesentlichen parallel in Trägerlängsrichtung.

Die Kopplungsmittel 24, 25 liegen in den ihnen jeweils zugeordneten Auflagebereichen 10a, 11a bzw. 10b, 11b der beiden Träger 2, 3 lose auf. Im unverspannten Zustand sind sie jeweils mit Spiel zwischen den Anschlagsbereichen 12a, 13a bzw. 12b, 13b und der jeweiligen Trägerlängsseite 14a bzw. 14b, die zu den Anschlagsbereichen 12a, 13a bzw. 12b, 13b gegenüberliegenden angeordnet ist, angeordnet. Das Regal 6 bzw. die beiden Kopplungsmittel 24, 25 werden somit mittels der Anschlagsbereiche 12a, 13a bzw. 12b, 13b und der entsprechenden Trägerlängsseite 14a bzw. 14b in den Auflagebereichen 10a, 11a bzw. 10b, 11b mit Spiel gehalten.

Eine Versteifung des Regalsystems 1 - so dass zum einen die Träger 2, 3 nicht um ihren jeweils zugeordneten Eingriffsbereich 8a, 8b schwenken und so dass zum anderen das Regal 6 nicht, insbesondere in Trägerquerrichtung, im Bereich der Auflagebereiche 10a, 11a bzw. 10b, 11b verrutschen kann - erfolgt mittels des ersten und zweiten Verspannungselementes 19, 20, die jeweils an einem der beiden Träger 2, 3 angeordnet sind. Die Verspannungselemente 19, 20 ragen über die jeweilige Trägerlängsseite 14a, 14b in Richtung des dafür vorgesehenen Kopplungsmittels 24, 25 hervor. Der Abstand zwischen dem jeweiligen Verspannungselement 19, 20 und dem diesen zugeordneten Anschlagsbereich 12a, 12b ist in Trägerquerrichtung kleiner oder gleich der Breite des dafür vorgesehenen Kopplungsmittels 24, 25. Infolgedessen drückt das Verspannungselement 19, 20 das damit korrespondierende Kopplungsmittel 24, 25 gegen den jeweils zugeordneten ersten Anschlagsbereich 12a, 12b.

Des Weiteren sind die beiden Verspannungselemente 19, 20 zu ihrem jeweils zugeordneten ersten Anschlagsbereich 12a, 12b in Trägerlängsrichtung, insbesondere wie im vorliegenden Ausführungsbeispiel in Richtung der Wandhalterung 5 beabstandet. Infolgedessen drücken die Verspannungselemente 19, 20 das jeweilige Kopplungsmittel 24, 25 nicht mittig auf den zugeordneten ersten Anschlagsbereich 12a, 12b, sondern erzeugen vielmehr ein Drehmoment um diesen. Die Anschlagsbereiche 12a, 12b sind somit als Drehpunkte ausgebildet.

Zum Verspannen des Regals 6 zwischen den beiden Trägern 2, 3 drückt das erste Verspannungselement 19 das erste Kopplungsmittel 24 gegen den ersten Anschlagsbereich 12a des ersten Trägers 2 und vorzugsweise zugleich das zweite Kopplungsmittel 25 gegen den zweiten Anschlagsbereich 13b des zweiten Trägers 3. Die beiden Träger 2, 3 sind im vorliegenden Ausführungsbeispiel zueinander spiegelverkehrt ausgebildet. Infolgedessen erzeugt das zweite Verspannungselement 20 ein Gegenmoment um den ersten Anschlagsbereich 12b des zweiten Trägers 3. Das zweite Verspannungselement 20 drückt demnach das zweite Kopplungsmittel 25 gegen den ersten Anschlagsbereich 12b des zweiten Trägers 3 und zugleich das erste Kopplungsmittel 24 gegen den zweiten Anschlagsbereich 13a des ersten Trägers 2. Die beiden Verspannungselemente 19, 20 bewirken somit, dass die beiden Kopplungsmittel 24, 25 an beide voneinander in Längsrichtung des jeweiligen Trägers 2, 3 beabstandete Anschlagsbereiche 12a, 12b, 13a, 13b gedrückt werden. Hierdurch wird das Regalsystem in sich verspannt, so dass das Regal 6 zusammen mit den beiden Trägern 2, 3 eine steife Einheit ausbilden.

Gemäß Figur 3 ist ferner zu erkennen, dass das Regal 6 einen ersten und eine zweiten Anschlag 26, 27 aufweist, die jeweils derart im Bereich eines der beiden Kopplungsmittel 24, 25 angeordnet sind, dass diese bei einer Verschiebung des Regals 6 in Trägerlängsrichtung an das Verspannungselement 19, 20, insbesondere an eine ihrer beiden Flanken, stoßen.

Zur Montage des Regals 6 wird dieses im Bereich seiner beiden Kopplungsmittel 24, 25 zunächst in den beiden zweiten Auflagebereichen 11a, 11b lose aufgelegt. Danach wird das Regal 6 im Bereich der beiden ersten Auflagebereiche 10a, 10b synchron oder nacheinander nach unten gedrückt, so dass die Kopplungsmittel 24, 25 zwischen dem jeweiligen Verspannungselement 19, 20 und dem diesen zugeordneten ersten Anschlagsbereich 12a, 12b einrasten und/oder verklemmt werden. Hierbei werden die Kopplungsmittel 24, 25 zugleich im Bereich der zweiten Anschlagsbereiche 13a, 13b an diese gedrückt, so dass das Regal 6 mit den beiden Trägern 2, 3 zu einer steifen Einheit verspannt ist.

Diese eingerastete Position ist in Figur 4 in einer Schnittdarstellung dargestellt. Hierin ist zu erkennen, dass das Kopplungsmittel 24 vom Verspannungselement 19, das vorliegend im Wesentlichen halbellipsoidförmig ausgebildet ist, zwischen dem ersten Anschlagsbereich 12 und dem ersten Auflagebereich 10 verklemmt ist. Zwischen der Trägerlängsseite 14 und dem Kopplungsmittel 24 ist somit ein geringes Spiel ausgebildet.

In einem hier nicht dargestellten alternativen Ausführungsbeispiel, kann das in Figur 4 dargestellte Verspannungselement 19 zusätzlich gegenüber der Trägerlängsseite 14 derart geneigt sein, das dessen Abstand in Trägerquerrichtung zum Anschlagsbereich 12 in Richtung des Auflagebereiches 10 zunimmt. Hierdurch würde das Kopplungsmittel 24 zusätzlich in Trägerhochrichtung gegen den Auflagebereich 10 gepresst werden, so dass das Regal 6 sicherer mit den Trägern 2, 3 verriegelt wäre.

Figur 5 zeigt ein alternatives Ausführungsbeispiel des Verspannungselementes 19. Hierbei ist das Verspannungselement halbkugelförmig ausgebildet und in Trägerhochrichtung von dem Auflagebereich 10 beanstandet. Das Kopplungsmittel 24 wird vom Verspannungselement 19 zum einen gegen den ersten Anschlagsbereich 12 und zum anderen gegen den ersten Auflagebereich 10 gedrückt bzw. verklipst. Zwischen der Trägerlängsseite 14 und dem Kopplungsmittel 24 ist somit ein geringes Spiel ausgebildet.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Regalsystem
- 2: erster Träger
- 3: zweiter Träger
- 4: Befestigungsbereich
- 5: Wandhalterung
- 6: Regal
- 7: Befestigungsmittel
- 8: Eingriffsbereich
- 9: Sicherungselement
- 10: erster Auflagebereich
- 11: zweiter Auflagebereich
- 12: erster Anschlagsbereich
- 13: zweiter Anschlagsbereich
- 14: Trägerlängsseite
- 15: erste Aussparung
- 16: zweite Aussparung
- 17: erster Federbereich
- 18: zweiter Federbereich
- 19: erstes Verspannungselement
- 20: zweites Verspannungselement
- 21: Wand
- 22: erste Montageschiene
- 23: zweite Montageschiene
- 24: erstes Kopplungsmittel
- 25: zweites Kopplungsmittel
- 26: erster Anschlag
- 27: zweiter Anschlag

## Patentansprüche

1. Träger (2) für ein Regalsystem (1),
der dafür ausgebildet ist, zusammen mit einem weiteren von diesem beabstandeten Träger (2) ein Regal (6) lösbar zu halten,
mit einem an einem seiner beiden Enden ausgebildeten Befestigungsbereich (4) zum lösbaren Befestigen des Trägers (2) an einer dafür vorgesehenen Wandhalterung (5) des Regalsystems (1),
mit zumindest einem sich im Wesentlichen in Trägerquerrichtung erstreckenden Auflagebereich (10), in welchem das Regal (6) lose auflegbar ist, und
mit einem sich im Wesentlichen in Trägerhochrichtung erstreckenden Anschlagsbereich (12),
an welchem ein Kopplungsmittel (24) des Regals (6) bei Verschiebung in einer der beiden Trägerquerrichtungen (2) anzuschlagen vermag,
wobei der Träger (2) ein Verspannungselement (19) aufweist,
das dem Anschlagsbereich (12) in Trägerquerrichtung gegenüberliegend angeordnet ist und
derart von dem Anschlagsbereich (12) beabstandet ist,
dass das Kopplungsmittel (24) in Trägerquerrichtung (2) zwischen dem Anschlagsbereich (12) und dem Verspannungselement (19) positionierbar und
vom Verspannungselement (19) gegen den Anschlagsbereich (12) drückbar ist,
und wobei das Verspannungselement (19) in Trägerlängsrichtung, insbesondere in Richtung des Befestigungsbereiches (4), von dem Anschlagsbereich (12) beabstandet ist
**dadurch gekennzeichnet,**
**dass** der Träger (2) an einer seiner beiden Längsseiten eine Einprägung aufweist, mittels derer eine das Verspannungselement (19) bildende Erhebung an der anderen Längsseite (14) ausgebildet ist.

2. Träger nach einem oder mehreren der vorherigen Ansprüche, **dadurch gekennzeichnet, dass** das Verspannungselement (19) derart in Trägerhochrichtung von dem Auflagebereich (10) beabstandet ist, dass es das Kopplungsmittel (24) gegen den Auflagebereich (10) zu drücken vermag.

3. Träger nach einem oder mehreren der vorherigen Ansprüche, **dadurch gekennzeichnet, dass** der Abstand zwischen dem Verspannungselement (19) und dem Anschlagsbereich (12) in Trägerquerrichtung kleiner oder gleich der Breite des dafür vorgesehenen Kopplungsmittels (24) ist.

4. Träger nach einem oder mehreren der vorherigen Ansprüche, **dadurch gekennzeichnet, dass** das Verspannungselement (19) als eine an einer Längsseite (14) des Trägers (2) angeordnete und/oder von der Längsseite in Trägerquerrichtung, vorzugsweise in Richtung des dafür vorgesehenen Regals (6), erstreckende, insbesondere halbkugelförmige und/oder im Wesentlichen halbellipsoide, Erhebung ausgebildet ist.

5. Träger nach einem oder mehreren der vorherigen Ansprüche, **dadurch gekennzeichnet, dass** der Träger (2) einwandig und/oder aus einem Blech ausgebildet ist.

6. Träger nach einem oder mehreren der vorherigen Ansprüche, **dadurch gekennzeichnet, dass** der Auflagebereich (10) und der Anschlagsbereich (12) als, insbesondere hakenförmige, Einheit ausgebildet und/oder derart einteilig aus dem Träger (2), insbesondere mittels Stanzen und/oder Umformen, ausgebildet sind, dass eine dem Anschlagsbereich (12) gegenüberliegende Aussparung (15) ausgebildet ist.

7. Träger nach einem oder mehreren der vorherigen Ansprüche, **dadurch gekennzeichnet, dass** das Verspannungselement (19) steif und/oder der Anschlagsbereich (12), insbesondere mittels des Auflagebereiches (10), federnd und/oder flexibel an der Längsseite (14) des Trägers (2) angeordnet ist.

8. Träger nach einem oder mehreren der vorherigen Ansprüche, **dadurch gekennzeichnet, dass** der Träger (2) einen, insbesondere im Bereich seines freien Endes angeordneten, zweiten Auflagebereich (11) und/oder einen zweiten Anschlagsbereich (13) aufweist, der von dem ersten Auflagebereich (10) und/oder dem ersten Anschlagsbereich (12) in Trägerlängsrichtung beabstandet ist.

9. Träger nach einem oder mehreren der vorherigen Ansprüche, **dadurch gekennzeichnet, dass** der Träger (2) ein dem zweiten Auflagebereich (11) und/oder zweiten Anschlagsbereich (13) zugeordnetes zweites Verspannungselement aufweist.

10. Träger nach einem oder mehreren der vorherigen Ansprüche, **dadurch gekennzeichnet, dass** der Träger (2) in seinem Befestigungsbereich (4) ein, insbesondere hakenförmig ausgebildetes und/oder sich in Trägerlängsrichtung erstreckendes, Befestigungsmittel (7) aufweist, das derart mit einem, insbesondere als Schlitz ausgebildeten, Eingriffsbereich (8) der Wandhalterung (5) koppelbar ist, dass der Träger (2) von der Wandhalterung (5) im Wesentlichen rechtwinklig abzustehen und/oder gegenüber der Wandhalterung (5) in Trägerquerrichtung im Wesentlichen um den Eingriffsbereich (8) zu schwenken vermag, wenn das Regal (6) vom Träger (2) losgelöst ist.

11. Regalsystem (1) zum Anbringen an einer Wand (21)
mit einer Wandhalterung (5),
mit zwei voneinander beabstandeten und lösbar mit der Wandhalterung (5) verbundenen Trägern (2; 3),
die jeweils zumindest einen sich im Wesentlichen in Trägerquerrichtung erstreckenden Auflagebereich (10a; 10b) und
zumindest einen sich im Wesentlichen in Trägerhochrichtung erstreckenden Anschlagsbereich (12a; 12b) aufweisen, und
mit einem lösbar von den beiden Trägern (2; 3) gehaltenen Regal (6), das zum Koppeln mit den beiden Trägern (2; 3) jeweils zumindest ein Kopplungsmittel (24; 25) aufweist,
wobei das Regal (6) in dem Auflagebereich (10a; 10b) des jeweiligen Trägers (2; 3) lose aufliegt
und bei einer Verschiebung in Trägerquerrichtung mit zumindest einem seiner Kopplungsmittel (24; 25) an dem Anschlagsbereich (12a; 12b) des diesem zugeordneten Trägers (2; 3) anzuschlagen vermag,
**dadurch gekennzeichnet, dass**
zumindest einer der beiden Träger (2; 3) nach einem oder mehreren der vorherigen Ansprüche 1 bis 10 ausgebildet ist.

12. Regalsystem nach dem vorherigen Anspruch, **dadurch gekennzeichnet, dass** die beiden Träger (2; 3) zueinander zur Trägerlängsachse spiegelverkehrt ausgebildet sind.

13. Regalsystem nach einem oder mehreren der Ansprüche 11 und 12, **dadurch gekennzeichnet, dass** zumindest einer der beiden Träger (2) ein Verspannungselement (19) aufweist, das gegenüber dem diesem zugeordneten Anschlagsbereich (12a) derart, insbesondere in Trägerlängsrichtung beabstandet, am Träger (2) angeordnet ist, dass zum einen das mit diesem korrespondierende Kopplungsmittel (24) gegen diesen ersten Anschlagsbereich (12a) und zum anderen das mit dem anderen Träger (3) korrespondierende Kopplungsmittel (25) gegen einen zweiten, insbesondere vom ersten Anschlagsbereich (12b) des zweiten Trägers (3) in Trägerlängsrichtung beabstandeten, Anschlagsbereich (13b) gedrückt ist.

14. Regalsystem (6) nach einem oder mehreren der Ansprüche 11 bis 13, **dadurch gekennzeichnet, dass** die, insbesondere zylindrischen, balken- und/oder rippenförmigen, Kopplungsmittel (24; 25) an zwei zueinander gegenüberliegenden Randbereichen des Regals (6) ausgebildet sind und/oder sich, insbesondere parallel, in Trägerlängsrichtung erstrecken, und/oder
dass die Kopplungsmittel (24; 25) in dem jeweils zugeordneten Auflagebereich (10a; 10b) des jeweiligen Trägers (2; 3) lose aufliegt und/oder an einer ihrer beiden Längsseiten, insbesondere der dem zugeordneten Träger (2; 3) abgewandten Längsseite, an dem zugeordneten Anschlagsbereich (12a; 12b) anliegt, und/oder
dass das Regal (6) als Drahtgitter-, Holz-, Kunststoff- und/oder Metallboden ausgebildet ist und/oder einen Aufnahmerahmen mit einem derartigen darin einlegbaren Boden umfasst, und/oder
dass das Regal (6) zumindest einen Anschlag aufweist, der derart im Bereich eines der beiden Kopplungsmittel (24; 25) angeordnet ist,
dass er bei einer Verschiebung des Regals (6) in Trägerlängsrichtung an das Verspannungselement (19; 20), insbesondere an eine seiner beiden Flanken, stößt.

## Claims

1. A bracket (2) for a shelf system (1)
that is configured together with a further bracket (2) spaced apart from it to releasably hold a shelf (6),
having a fastening region (4) formed at one of its two ends for a releasable fastening of the bracket (2) at a wall holder (5) of the shelf system (1) provided for this purpose;
having at least one support region (10) which extends substantially in the transverse bracket direction and in which the shelf (6) can be loosely placed; and
having an abutment region (12) which extends substantially in the vertical bracket direction
and which a coupling means (24) of the shelf (6) can strike against on a displacement in one of the two transverse directions of the bracket (2),
wherein the bracket (2) has a clamping element (19)
that is arranged opposite the abutment region (12) in the transverse bracket direction and
that is spaced apart from the abutment region (12)
such that the coupling means (24) is positionable in the transverse bracket direction (2) between the abutment region (12) and the clamping element (19) and
is pressable toward the abutment region (12) by the clamping element (19);
and wherein the clamping element (19) is spaced apart from the abutment region (12) in the longitudinal bracket direction, in particular in the direction of the fastening region (4),
**characterized in that**
the bracket (2) has an impression at one of its two longitudinal sides by means of which an elevated portion forming the clamping element (19) is formed at the other longitudinal side (14).

2. A bracket in accordance with one or more of the preceding claims, **characterized in that** the clamping element (19) is spaced apart from the support region (10) in the vertical bracket direction such that it can press the coupling means (24) toward the support region (10).

3. A bracket in accordance with one or more of the preceding claims, **characterized in that** the spacing between the clamping element (19) and the abutment region (12) in the transverse bracket direction is smaller than or equal to the width of the coupling means (24) provided for it.

4. A bracket in accordance with one or more of the preceding claims, **characterized in that** the clamping element (19) is configured as an elevated portion that is arranged at a longitudinal side (14) of the bracket (2) and/or that extends from the longitudinal side in the transverse bracket direction, preferably in the direction of the shelf (6) provided for this purpose, and that is in particular of hemispherical shape and/or of substantially semi-ellipsoid shape.

5. A bracket in accordance with one or more of the preceding claims, **characterized in that** the bracket (2) is formed with one wall and/or from sheet metal.

6. A bracket in accordance with one or more of the preceding claims, **characterized in that** the support region (10) and the abutment region (12) are formed as a unit, in particular as a hook-shaped unit, and/or are formed in one piece from the bracket (2), in particular by means of stamping and/or shaping, such that a cutout (15) disposed opposite the abutment region (12) is formed.

7. A bracket in accordance with one or more of the preceding claims, **characterized in that** the clamping element (19) is arranged in rigid form and/or the abutment region (12) is arranged, in particular by means of the support region (10), in resilient and/or flexible form at the longitudinal side (14) of the bracket (2).

8. A bracket in accordance with one or more of the preceding claims, **characterized in that** the bracket (2) has a second support region (11) in particular arranged in the region of tis free end, and/or has a second abutment region (13) that is spaced apart from the first support region (10) and/or from the first abutment region (12) in the longitudinal bracket direction.

9. A bracket in accordance with one or more of the preceding claims, **characterized in that** the bracket (2) has a second clamping element associated with the second support region (11) and/or with the second abutment region (13).

10. A bracket in accordance with one or more of the preceding claims, **characterized in that** the bracket (2) has a fastening means (7) in its fastening region (4) that is in particular formed in hook shape and/or extends in the longitudinal bracket direction and that is couplable to an engagement region (8), in particular formed as a slit, of the wall holder (5) such that the bracket (2) can project substantially at a right angle from the wall holder (5) and/or can pivot substantially about the engagement region (8) in the transverse bracket direction with respect to the wall holder (5) when the shelf (6) is released from the bracket (2).

11. A shelf system (1) for attachment to a wall (21)
having a wall holder (5);
having two brackets (2; 3) that are spaced apart from one another and are releasably connected to the wall holder (5);
that each have at least one support region (10a; 10b) substantially extending in the transverse bracket direction; and
at least one abutment region (12a; 12b) substantially extending in the vertical bracket direction; and
having a shelf (6) that is releasable held by the two brackets (2; 3); that respectively has at least one coupling means (24; 25) for coupling to the two brackets (2; 3),
wherein the shelf (6) loosely lies in the supporting region (10a; 10b) of the respective bracket (2; 3);
and at least one of its coupling means (24; 25) can strike against the abutment region (12a; 12b) of the bracket (2; 3) associated with it on a displacement in the transverse bracket direction,
**characterized in that**
at least one of the two brackets (2; 3) is configured in accordance with one or more of the preceding claims 1 to 10.

12. A shelf system in accordance with the preceding claim, **characterized in that** the two brackets (2; 3) are mirror-inverted with respect to one another toward the longitudinal bracket axis.

13. A shelf system in accordance with one or more of the preceding claims 11 and 12, **characterized in that** at least one of the two brackets (2) has a clamping element (19) that is arranged at the bracket (2) opposite the abutment region (12a) associated with, in particular spaced apart in the longitudinal bracket direction, such that, on the one hand, the coupling means (24) corresponding thereto is pressed toward this first abutment region (12a) and, on the other hand, the coupling means (25) corresponding to the other bracket (3) is pressed toward a second abutment region (13b) in particular spaced apart from the first abutment region (12b), of the second bracket (3) in the longitudinal bracket direction.

14. A shelf system (6) in accordance with one or more of the preceding claims 11 to 13, **characterized in that** the coupling means (24; 25), that are in particular cylindrical, bar-shaped and/or rib-shaped, are formed at two mutually opposite marginal regions of the shelf (6) and/or extend, in particular in parallel, in the longitudinal bracket direction; and/or
**in that** the coupling means (24; 25) lie loosely in the respective associated support region (10a; 10b) of the respective bracket (2; 3) and/or contacts the associated abutment region (12a; 12b) at one of its two longitudinal sides, in particular the longitudinal side remote from the associated bracket (2; 3); and/or
**in that** the shelf (6) is formed as a wire grid base, a wooden base, a plastic base, and/or as a metal base and/or comprises a reception frame having such a base that can then be inserted; and/or
**in that** the shelf (6) has at least one abutment that is arranged in the region of one of the two coupling means (24; 25) such that it abuts the clamping element (19; 20), in particular one of its two flanks, on a displacement of the shelf (6) in the longitudinal bracket direction.

## Revendications

1. Support (2) pour un système d'étagères (1), qui est réalisé pour maintenir de manière amovible une étagère (6) conjointement avec un autre support (2) espacé dudit support, comportant
une zone de fixation (4) réalisée à l'une de ses deux extrémités pour la fixation amovible du support (2) à une fixation murale (5) du système d'étagères (1) prévue à cet effet,
au moins une zone d'appui (10) s'étendant sensiblement dans la direction transversale du support, dans laquelle l'étagère (6) peut être posée de manière lâche, et
une zone de butée (12) s'étendant sensiblement dans la direction verticale du support, contre laquelle un moyen d'accouplement (24) de l'étagère (6) peut venir buter lorsque cette dernière est déplacée dans l'une des deux directions transversales du support (2),
dans lequel
le support (2) présente un élément de serrage (19) qui est disposé en face de la zone de butée (12) dans la direction transversale du support et qui est espacé de la zone de butée (12) de telle sorte que le moyen d'accouplement (24) peut être positionné dans la direction transversale du support (2) entre la zone de butée (12) et l'élément de serrage (19) et peut être pressé par l'élément de serrage (19) contre la zone de butée (12), et
l'élément de serrage (19) est espacé de la zone de butée (12) dans la direction longitudinale du support, en particulier en direction de la zone de fixation (4),
**caractérisé en ce que**
sur l'un de ses deux côtés longitudinaux, le support (2) présente une empreinte par laquelle un bossage formant l'élément de serrage (19) est formé sur l'autre côté longitudinal (14).

2. Support selon l'une ou plusieurs des revendications précédentes,
**caractérisé en ce que**
l'élément de serrage (19) est espacé de la zone d'appui (10) dans la direction verticale du support de manière à pouvoir presser le moyen d'accouplement (24) contre la zone d'appui (10).

3. Support selon l'une ou plusieurs des revendications précédentes,
**caractérisé en ce que**
la distance entre l'élément de serrage (19) et la zone de butée (12) dans la direction transversale du support est inférieure ou égale à la largeur du moyen d'accouplement (24) prévu à cet effet.

4. Support selon l'une ou plusieurs des revendications précédentes,
**caractérisé en ce que**
l'élément de serrage (19) est réalisé sous la forme d'un bossage en particulier en forme hémisphérique et/ou sensiblement hémi-ellipsoïdale, disposé sur un côté longitudinal (14) du support (2) et/ou s'étendant depuis le côté longitudinal dans la direction transversale du support, de préférence dans la direction de l'étagère (6) prévue à cet effet.

5. Support selon l'une ou plusieurs des revendications précédentes,
**caractérisé en ce que**
le support (2) est réalisé à simple paroi et/ou fabriqué en tôle.

6. Support selon l'une ou plusieurs des revendications précédentes,
**caractérisé en ce que**
la zone d'appui (10) et la zone de butée (12) sont réalisées sous la forme d'une unité en particulier en forme de crochet, et/ou sont formées d'une seule pièce à partir du support (2), en particulier par poinçonnage et/ou par formage, de telle sorte qu'une échancrure (15) est formée en face de la zone de butée (12).

7. Support selon l'une ou plusieurs des revendications précédentes,
**caractérisé en ce que**
l'élément de serrage (19) est rigide et/ou la zone de butée (12) est disposée de façon élastique et/ou flexible sur le côté longitudinal (14) du support (2), en particulier à l'aide de la zone d'appui (10).

8. Support selon l'une ou plusieurs des revendications précédentes,
**caractérisé en ce que**
le support (2) comporte une seconde zone d'appui (13) disposée en particulier au niveau de son extrémité libre, et/ou une seconde zone de butée (13), qui est espacée de la première zone d'appui (10) et/ou de la première zone de butée (12) dans la direction longitudinale du support.

9. Support selon l'une ou plusieurs des revendications précédentes,
**caractérisé en ce que**
le support (2) comporte un second élément de serrage associé à la seconde zone d'appui (11) et/ou à la seconde zone de butée (13).

10. Support selon l'une ou plusieurs des revendications précédentes,
**caractérisé en ce que**
dans sa zone de fixation (4), le support (2) comporte un moyen de fixation (7) réalisé en particulier en forme de crochet et/ou s'étendant dans la direction longitudinale du support, ledit moyen pouvant être accouplé à une zone d'engagement (8), réalisée en particulier sous forme de fente, de la fixation murale (5), de telle sorte que le support (2) est capable de faire saillie sensiblement à angle droit de la fixation murale (5) et/ou de pivoter sensiblement autour de la zone d'engagement (8) par rapport à la fixation murale (5) dans la direction transversale du support, lorsque l'étagère (6) est détachée du support (2).

11. Système d'étagères (1) à monter sur un mur (21), comportant
une fixation murale (5),
deux supports (2 ; 3) espacés l'un de l'autre, reliés de manière amovible à la fixation murale (5) et comprenant chacun au moins une zone d'appui (10a ; 10b) s'étendant au moins sensiblement dans la direction transversale du support, et
au moins une zone de butée (12a ; 12b) s'étendant sensiblement dans la direction verticale du support, et
une étagère (6) retenue de façon amovible par les deux supports (2 ; 3), qui comprend au moins un moyen d'accouplement respectif (24 ; 25) pour l'accouplement aux deux supports (2 ; 3),
dans lequel
l'étagère (6) repose de façon lâche dans la zone d'appui (10a ; 10b) du support respectif (2 ; 3) et est capable de venir buter par l'un au moins de ses moyens d'accouplement (24 ; 25) contre la zone de butée (12a ; 12b) du support (2 ; 3) qui lui est associé, lorsqu'elle est déplacée dans la direction transversale du support,
**caractérisé en ce que**
l'un au moins des deux supports (2 ; 3) est réalisé selon l'une ou plusieurs des revendications précédentes 1 à 10.

12. Système d'étagères selon la revendication précédente,
**caractérisé en ce que**
les deux supports (2 ; 3) sont réalisés en symétrie inverse l'un par rapport à l'autre, par rapport à l'axe longitudinal du support.

13. Système d'étagères selon l'une ou plusieurs des revendications 11 et 12,
**caractérisé en ce que**
l'un au moins des deux supports (2) comprend un élément de serrage (19) qui est disposé sur le support (2) en face de la zone de butée (12a) qui lui est associée, en particulier en étant espacé dans la direction longitudinale du support, de telle sorte que, d'une part, le moyen d'accouplement (24) qui lui correspond est pressé contre cette première zone de butée (12a) et, d'autre part, le moyen d'accouplement (25) qui correspond à l'autre support (3) est pressé contre une seconde zone de butée (13b) en particulier espacée de la première zone de butée (12b) du second support (3) dans la direction longitudinale du support.

14. Système d'étagères (6) selon l'une ou plusieurs des revendications 11 à 13,
**caractérisé en ce que**
les moyens d'accouplement (24 ; 25) en particulier cylindriques, en forme de poutre et/ou en forme de nervure sont réalisés sur deux zones de bord de l'étagère (6) disposées en face l'une de l'autre, et/ou s'étendent en particulier parallèlement dans la direction longitudinale du support, et/ou
les moyens d'accouplement (24 ; 25) reposent de façon lâche dans leur zone d'appui (10a ; 10b) respective associée du support respectif (2 ; 3) et/ou prennent appui contre la zone de butée associée (12a ; 12b) sur l'un de leurs deux côtés longitudinaux, en particulier sur le côté longitudinal détourné du support associé (2 ; 3), et/ou
**en ce que** l'étagère (6) est réalisée comme un plancher en treillis métallique, en bois, en matière plastique ou/ou en métal, et/ou comprend un cadre de logement avec un tel plancher susceptible d'être posé dans celui-ci, et/ou
**en ce que** l'étagère (6) comprend au moins une butée qui est disposée au niveau de l'un des deux moyens d'accouplement (24 ; 25) de telle sorte que lors d'un déplacement de l'étagère (6) dans la direction longitudinale du support, elle vient buter contre l'élément de serrage (19 ; 20), en particulier contre l'un de ses deux flancs.
